# EUROPÄISCHE PATENTSCHRIFT

(11) **EP 1 631 513 B1**
(45) Veröffentlichungstag und Bekanntmachung des Hinweises auf die Patenterteilung: **08.08.2007**
(21) Anmeldenummer: 04739183.4
(22) Anmeldetag: 11.05.2004
(51) Int. Cl.: B65H 18/08

(54) **WICKELVORRICHTUNG MIT EINER STRAHLUNGSQUELLE ZUR POSITIONIERUNG DER WICKELHÜLSEN**
WINDING-UP DEVICE PROVIDED WITH A RADIATION SOURCE FOR POSITIONING WINDING CORES
DISPOSITIF D'ENROULEMENT COMPORTANT UNE SOURCE DE RAYONNEMENT SERVANT A POSITIONNER LES MANDRINS

(30) Priorität: 13.05.2003 DE 10321600
(43) Veröffentlichungstag der Anmeldung: 08.03.2006
(73) Patentinhaber: Windmöller & Hölscher, D-49525 Lengerich (DE)
(72) Erfinder: MIDDELBERG, Gerhard, 49525 Lengerich (DE)
(86) Internationale Anmeldenummer: PCT/EP2004/005075
(87) Internationale Veröffentlichungsnummer: WO 2004/101405

(56) Entgegenhaltungen:
- EP-A- 0 501 123
- DE-A- 2 460 885
- DE-A- 2 638 735
- DE-C- 4 236 288
- US-A- 4 155 515

## Beschreibung

Die Erfindung betrifft eine Wickelvorrichtung nach dem Oberbegriff des Anspruchs 1. Wickelvorrichtungen sind aus einer Vielzahl von Druckschriften bekannt, von denen an dieser Stelle nur die WO 99/06313 und die US 5,848,761 beispielhaft genannt werden. In der Regel werden Kontakt- und Wendewickler unterschieden.

Bei einigen Wicklern wird die Materialbahn längs geschnitten, um auf diese Weise gleichzeitig mehrere schmale Bahnen zu produzieren, welche dann auf verschiedene Wickelhülsen aufgewickelt werden.

Da die Bahnen während des Transportes durch den Wickler nicht schräg laufen dürfen, ist es notwendig, die Wickelhülsen so auf einem Wickelhülsenhalter zu positionieren, dass ihre Kanten auf gleicher Höhe in der Richtung der Breite der Bahn mit den Schneidmessern beziehungsweise mit den Schnittlinien in der ursprünglichen Bahn liegen.

In letzter Zeit wurden zu diesem Zweck Strahlungsquellen verwendet, die vorzugsweise sichtbares Licht aussenden, welche gleichzeitig eine Transportwalze, bei Kontaktwicklern vorzugsweise die Kontaktwalze, und die Wickelwelle in Vorbereitungsstellung bestrahlen. Dabei kann die Lichtquelle quer zur Förderrichtung verschoben werden, bis der meist strichförmige Lichtstrahl entlang der Schnittlinien verläuft. Anhand dieses Strichs können nun die nebeneinander auf der Wickelwelle gelagerten Wickelhülsen entsprechend der Schnittkanten justiert werden.

Als nachteilig hat sich jedoch erwiesen, dass die Handhabung einer solchen Justage vorrichtung kompliziert und zudem fehleranfällig ist, da die Lichtquellen zunächst so justiert werden müssen, dass die Lichtstrahlen die Schnittkante genau treffen, bevor die Wickelhülsen positioniert werden können. Vorrichtungen, die solche Strahlungsquellen umfassen, werden z.B. in der DE 42 36 288 und der DE 26 38 735, die des nächstliegender Stand der Technik angesehen wird, offenbart.

Die Aufgabe der Erfindung ist es daher, eine Vorrichtung zum Aufwickeln von bahnförmigem Material vorzuschlagen, bei der sich die Wickelhülsen einfacher und damit schneller nach der Lage der Schnittkanten justieren lassen.

Diese Aufgabe wird durch den kennzeichnenden Teil des Anspruchs 1 gelöst.

Demnach sind die Positionen der Strahlungsquellen und der Längsschneideinrichtungen in der Richtung quer zur Transportrichtung der Materialbahn gemeinsam verstellbar. Auf diese Weise entfällt das zusätzliche separate Einstellen der Strahlungsquelle auf die Schnittlinien in der Materialbahn, welches Vorrichtungen des Standes der Technik kennzeichnet. Eine Folge des Wegfalls eines separaten Justagevorganges ist eine höhere Genauigkeit der Einstellungen.

In einer bevorzugten Ausführungsform der Erfindung besteht zwischen den Strahlungsquellen und den Längsschneideinrichtungen eine mechanische Verbindung.

Vorteilhaft ist es dabei, wenn die Längsschneideinrichtung zumindest ein Messer umfasst, an welchem eine Strahlungsquelle angebracht ist. Dabei kann das Messer auf einem Schlitten montiert sein, welcher sich auf einer Schiene quer zur Transportrichtung der Bahn verschieben lässt. Über einen Halter kann die Strahlungsquelle ebenfalls an diesem Schlitten, angebracht sein. Eine solche Anordnung bietet den Vorteil einer schnellen und einfachen Positionierung der Messer als auch der Strahlungsquellen..

Besonders vorteilhaft ist es dabei, wenn der optisch aktive Bereich der Strahlungsquelle und die von der Längsschneideinrichtung erzeugte Schneidlinie in der Richtung quer zur Transportrichtung der Bahn eine gleiche Position einnehmen.

Bei einer solchen Anordnung brauchen dann die Kanten der Wickelhülsen nur noch auf den Strahl der Strahlungsquelle positioniert werden, ohne dass weitere Hilfsmittel benötigt werden. Ein Strahl, der so schmal ist, dass er genau entlang der Schnittlinien verläuft, kann mit Hilfe einer Strichblende erzeugt werden. Jedoch kann als Strahlungsquelle auch ein Laser, beispielsweise ein Strichlaser, verwendet werden.

In einer besonders vorteilhaften Ausführung ist zumindest eine Strahlungssquelle an einer Position angeordnet, von der aus sich zumindest drei der nachfolgend aufgeführten Elemente des Wicklers anstrahlen lassen: die Vorbereitungsposition des Wicklers, die Wickelposition, in der sich Wickelhülsen beim Wickelvorgang befinden, eine Speicherstellung, welche die Wickelhülsen in der Speichervorrichtung einnehmen, eine Transportstelle, an der die geschnittenen Bänder nebeneinander her laufen oder die Schneidestelle selber. Vorteilhaft ist es dabei, dass die Justage der Wickelhülsen an verschiedenen Orten vorgenommen werden kann und auch während des Wickelvorgangs ständig überprüft werden kann, so dass Fehler im Wickelvorgang schneller erkannt werden können.

Die Erfindung umfasst auch eine Längsschneideeinrichtung zum Einbau in eine Wickelvorrichtung. Dieser Einbau kann selbstverständlich in einer vorhandenen Wickelvorrichtung erfolgen. Eine solche Längsschneideeinrichtung teilt ein bahnförmiges Material in verschiedene Bänder und umfasst zumindest ein Messer, welches entlang einer Stange oder Schiene verfahrbar ist. Diese Stange oder Schiene ist vorzugsweise quer zur Transportrichtung des Bahn in die Wickelvorrichtung einsetzbar. Die Position des Messers ist durch einen Verfahrvorgang entlang' dieser Stange oder Schiene in der Richtung quer zur Transportrichtung der Bahn einstellbar. Diese Längsschneideeinrichtung zeichnet sich durch eine Strahlungsquelle aus, deren Position in der Richtung quer zur Transportrichtung der Bahn ebenfalls durch den Verfahrvorgang des Messers einstellbar ist.

Die Erfindung betrifft weiterhin ein Verfahren zum Aufwickeln von bahnförmigen Material gemäß dem Oberbegriff des Anspruchs 7.

Das vorgeschlagene Verfahren vereinfacht die Justage dadurch, dass die Position der Strahlungsquellen und der Längsschneideinrichtung in der Richtung quer zur Transportrichtung des bahnförmigen Materials gemeinsam verstellt werden. Eine gemeinsame Verstellung bedeutet hierbei, dass sowohl die Längsschneideinrichtung als auch die Strahlungsquellen durch einen einzigen Justagevorgang verstellt werden.

Eine besonders bevorzugte Ausführungsform der Erfindung ergibt sich aus der gegenständlichen Beschreibung sowie den Zeichnungen. Die einzelnen Figuren zeigen:
- Fig. 1: die Seitenansicht einer Vorrichtung zum Aufwickeln von bahnförmigen Material gemäß dem Stand der Technik
- Fig. 2: die Seitenansicht einer erfindungsgemäßen Vorrichtung zum Aufwickeln von bahnförmigen Material.
- Fig. 3.: eine Draufsicht auf die Vorrichtung nach Fig. 2.

Die Figur 1 zeigt eine erfindungsgemäße Wickelvorrichtung 1 zum Aufwickeln einer Materialbahn 4 zu einem Wickel 6. Dazu wird die Materialbahn 4 über mehrere Umlenkwalzen 3 geführt, welche im Maschinengestell 2 gelagert sind. Anschließend wird die Materialbahn 4 über ein Kontaktwalze 5 geführt und sodann auf dem Wickel 6 aufgewickelt. Die Kontaktwalze 5 wird auf bekannte Weise gegen den Wickel gedrückt, so dass die' Materialbahn 4 mit einer vorbestimmten Spannung aufgewickelt wird. Eine neue Wickelhülse 7 befindet sich, aufgeschoben auf einen Wickelhülsenträger 20, im Vorbereitungsstand 8, von wo sie nach dem Entfernen des vollständig gebildeten Wickels 6 über die Tragschienen 10 in die Wickelposition 9 befördert werden kann.

Um aus der Materialbahn 4 zwei oder mehrere schmalere Materialbahnen erzeugen zu können, erzeugt das oder die Messer 14 einen oder mehrere Längsschnitte. Dazu tauchen die Messer 14 an der Schneidestelle zwischen zwei Umlenkwalzen 3 in die Materialbahn 4 ein. Die Messer 14 sind an Messerträgern 13 befestigt, welche sich über die Schiene 12, die über Halter 11 mit dem Maschinengestell 2 verbunden ist, quer zur Transportrichtung x der Materialbahn 4 verschieben lassen.

Um die entstehende Mehrzahl an Materialbahnen auch zu unabhängigen Wickeln aufwickeln zu können, sind sowohl der Wickel 6 als auf die neue Wickelhülse 7 in voneinander unabhängige Segmente unterteilt, deren Kanten mit den Schnittlinien in der Materialbahn 4 übereinstimmen müssen. Um eine genaue Justage der Wickelhülse 7 auf den Wickelhülsenträger 20 zu erreichen, sind Strahlungsquellen 16 auf einer Schiene 15 angebracht, so dass diese quer zur Transportrichtung x der Materialbahn 4 verschoben werden können. Die Schiene 15 ist auf nicht näher dargestellte Weise mit dem Maschinengestell 2 verbunden.

Nach der Positionierung der Messer 14 quer zur Transportrichtung x der Materialbahn 4 wird der Anfang der Materialbahn 4 zum Wickel 6 gefördert. Anschließend können die Strahlungsquellen 16 derart positioniert werden, dass die Strahlen 17, die vorteilhafterweise ein strichförmiges Profil haben, auf die Schnittlinien in der Materialbahn 4 strahlen. Die Strahlen 18, welche jeweils die gleiche Positionen quer zur Transportrichtung x der Materialbahn 4 wie die Strahlen 17 einnehmen, übertragen diese Positionen auf die neue Wickelhülse 7, deren Segmente nun ebenfalls in der Richtung quer zur Transportrichtung x der Materialbahn 4 justiert werden können.

Die Fig. 2 zeigt eine erfindungsgemäße Wickelvorrichtung 1, welche verglichen mit der Wickelvorrichtung 1 gemäß dem Stand der Technik einen gleichartigen Aufbau besitzt.

Über Halter 19 sind jedoch die Strahlungsquellen 16 direkt mit den Messerträgern 13 verbunden. Bei jeder Veränderung der Positionen der Messer 14 quer zur Transportrichtung x der Materialbahn 4 wird diese Positionsveränderung durch die Strahlen 18 auf die neue Wickelhülse 7 projiziert. In dem gezeigten Ausführungsbeispiel sind die Strahlen 18 ebenfalls strichförmig und es stimmen die Position der Strahlen 18 quer zur Transportrichtung x der Materialbahn 4 mit denen der Messer 14 exakt überein. Daher lassen sich direkt nach der Positionierung der Messer 14 auch die einzelnen Segmente der Wickelhülse 7 justieren, ohne dass eine vorherige Neujustage der Strahlungsquellen 16 nötig ist.

Die Fig. 3 zeigt die beschriebene Situation, bei der sich die einzige gezeigte Strahlungsquelle 16 direkt oberhalb der in der Figur verdeckten Messers befindet. Die Strahlungsquelle 16 ist derart justiert, dass der Strahl 18 entlang der Schnittlinie verläuft. Die Kanten der Segmente 7a, 7b der neuen Wickelhülse 7 können durch diese Anordnung auf den Strahl 18 und damit auf die in die Materialbahn 4 eingebrachte Schnittlinie positioniert werden.

| **Bezugszeichenliste** | |
|---|---|
| 1 | Wickelvorrichtung |
| 2 | Maschinengestell |
| 3 | Umlenkwalzen |
| 4 | Materialbahn |
| 5 | Kontaktwalze |
| 6 | Wickel |
| 7 | neue Wickelhülse |
| 7a, 7b | Segmente der neuen Wickelhülse 7 |
| 8 | Vorbereitungsstand |
| 9 | Wickelposition |
| 10 | Tragschienen |
| 11 | Halter |
| 12 | Schiene |
| 13 | Messerträger |
| 14 | Messer |
| 15 | Schiene |
| 16 | Strahlungsquelle |
| 17 | Strahl |
| 18 | Strahl |
| 19 | Halter |
| 20 | Wickelhülsenträger |
| x | Transportrichtung der Materialbahn 4 |
| z | Richtung quer zur Transportrichtung z |

## Patentansprüche

1. Vorrichtung zum Aufwickeln (1) von bahnförmigem Material (4),
- welche (1) Längsschneideinrichtungen (11, 12, 13, 14) umfasst, welche das bahnförmige Material (4) zu verschiedenen Bändern zerschneidet und jeweils auf den Bändern zugeordnete Wickelhülsen (7a, 7b) aufwickelt und
- bei welcher (1) zumindest ein Wickelhülsenträger (20) vorgesehen ist, auf welchem Wickelhülsen (7a, 7b) derart anzuordnen sind, dass jeweils ein Band auf einer dafür vorgesehenen Wickelhülse (7a, 7b) aufgewickelt wird
- und bei welcher (1) Strahlungsquellen (16) so angeordnet sind, dass mit ihnen die Schnittstellen des bahnförmigen Materials (4) und/oder die Längsschneideeinrichtungen (11, 12, 13, 14) und der zumindest eine Wickelhülsenträger (20) anstrahlbar ist
**dadurch gekennzeichnet, dass**
die Position der Strahlungsquellen (16) und der Längsschneideinrichtungen (11, 12, 13, 14) in der Richtung quer (z) zur Transportrichtung (x) des bahnförmigen Materials (4) gemeinsam verstellbar ist.

2. Vorrichtung nach Anspruch 1
**gekennzeichnet durch**
eine mechanische Verbindung (19) zwischen den Strahlungsquellen (16) und den Längsschneideinrichtungen (11, 12, 13, 14).

3. Vorrichtung nach dem vorstehenden Anspruch
**dadurch gekennzeichnet dass**
die Längsschneideinrichtung (11, 12, 13, 14) zumindest ein Messer (14) umfasst, an dem eine Strahlungsquelle (16) angebracht ist.

4. Vorrichtung nach einem der vorstehenden Ansprüche
**dadurch gekennzeichnet, dass**
der optisch aktive Bereich (18) der Strahlungsquelle (16) und die Schneidestelle der Längsschneideinrichtung (11, 12, 13, 14) in der Richtung quer (z) zur Transportrichtung (x) des bahnförmige Materials (4) gleich angeordnet sind.

5. Vorrichtung nach einem der vorstehenden Ansprüche
**dadurch gekennzeichnet, dass**
zumindest eine Strahlungsquelle (19) an einer Position angeordnet ist, von der aus sich zumindest drei der nachfolgend aufgeführten Elemente der Wickelvorrichtung (1) anstrahlen lassen
- die Vorbereitungsposition (8) der Wickelhülsen (7a, 7b)
- die Wickelposition (9), in der sich Wickelhülsen (7a, 7b) beim Wickelvorgang befinden
- eine Speicherstellung, welche Wickelhülsen in der Speichervorrichtung einnehmen
- zumindest eine Transportstelle (3), an der die geschnittenen Bänder nebeneinander her laufen
- die Schneidestelle (14).

6. Längsschneideeinrichtung (11, 12, 13, 14) zum Einbau in eine Wickelvorrichtung (1), in der die Längsschneideinrichtung (11, 12, 13, 14) bahnförmiges Material (4) zu verschiedenen Bändern zerschneidet,
- welche zumindest ein Messer (14) umfasst,
- welches entlang einer Schiene (12) verfahrbar ist,
- welche vorzugsweise quer (z) zur Transportrichtung (x) des bahnförmigen Materials (4) in die Wickelvorrichtung (1) einsetzbar ist,
- wobei die Position des Messers (14) durch einen Verfahrvorgang in der Richtung (z) quer zur Transportrichtung (x) des bahnförmigen Materials einstellbar ist
- wobei die Längsschneideeinrichtung (11, 12, 13, 14) beim Einbau in eine Wickelvorrichtung (1) derart positionierbar ist, dass der zumindest eine Wickelhülsenträger (20) der Wickelvorriclitung (1) durch die Strahlungsquelle (16) anstrahlbar ist
**gekennzeichnet durch**
eine Strahlungsquelle (16), deren Position in der Richtung quer (z) zur Transportrichtung (x) des bahnförmigen Materials ebenfalls **durch** diesen Verfahrvorgang des Messers (14) einstellbar ist.

7. Verfahren zum Aufwickeln von bahnförmigem Material (4),
- bei dem durch Längsschneideinrichtungen (11, 12, 13, 14) das bahnförmige Material (4) zu verschiedenen Bändern zerschnitten und jeweils auf den Bändern zugeordnete Wickelhülsen (7a, 7b) aufwickelt wird und
- bei dem auf zumindest einem Wickelhülsenträger (20) Wickelhülsen (7a, 7b) derart angeordnet werden, dass jeweils ein Band auf einer dafür vorgesehenen Wickelhülse (7a, 7b) aufgewickelt wird und
- bei dem Strahlungsquellen (16) so angeordnet werden, dass mit ihnen die Schnittstellen des bahnförmigen Materials (4) und/oder die Längsschneideeinrichtungen (11, 12, 13, 14) und der zumindest eine Wickelhülsenträger (20) angestrahlt werden
**dadurch gekennzeichnet, dass**
die Position der Strahlungsquellen (16) und der Längsschneideinrichtungen (11, 12, 13, 14) in der Richtung quer (z) zur Transportrichtung (x) des bahnförmigen Materials (4) gemeinsam verstellt werden.

## Claims

1. Device for winding (1) up sheet-shaped material (4),
- that (1) comprises longitudinally cutting devices (11, 12, 13, 14), that cuts the sheet-shaped material (4) into different strips and winds it up on each of the winding sleeves (7a, 7b) arranged on the strips and
- in which (1) at least one winding sleeve support (20) is provided on which the winding sleeves (7a, 7b) can be arranged in such a manner that each strip is wound up on a winding sleeve (7a, 7b) intended for it
- and in which (1) sources of light (16) are arranged in such a manner that they can be used to illuminate the cutting positions of the sheet-shaped material (4) and/or the longitudinal cutting devices (11, 12, 13, 14) and at least one winding sleeve support (20)
**characterized in that**
the position of the sources of light (16) and that of the longitudinally cutting devices (11, 12, 13, 14) can be jointly displaced in the direction transverse (z) to the transport direction (x) of the sheet-shaped material (4).

2. Device pursuant to claim 1
**characterized by**
a mechanical connection (19) between the sources of light (16) and the longitudinally cutting devices (11, 12, 13, 14).

3. Device pursuant to the aforementioned claim
**characterized in that**
the longitudinally cutting device (11, 12, 13, 14) comprises at least one blade (14) to which a source of light (16) is attached.

4. Device pursuant to any of the preceding claims,
**characterized in that**
the optically active range (18) of the source of light (16) and the cutting position of the longitudinally cutting device (11, 12, 13, 14) are both arranged similarly in the direction transverse (z) to the transport direction (x) of the sheet-shaped material (4).

5. Device pursuant to any of the preceding claims
**characterized in that**
at least one source of light (19) is arranged at a position from which it can illuminate at least three of the elements listed below of the winding device (1)
- the preparation position (8) of the winding sleeves (7a, 7b)
- the winding position (9) in which the winding sleeves (7a, 7b) are located during the winding process
- a storage position assumed by the winding sleeves in the storage device
- at least one transport position (3) in which the cut strips move next to one another
- the cutting position (14).

6. Longitudinally cutting device (11, 12, 13, 14) for installation in a winding device (1) in which the longitudinally cutting device (11, 12, 13, 14) cuts the sheet-shaped material (4) into different strips
- and that comprises at least one blade (14),
- and that can be displaced along a rail (12),
- and that can be inserted into the winding device (1) preferably transverse (z) to the transport direction (x) of the sheet-shaped material (4),
- whereby the position of the blade (14) can be adjusted by displacing it in the direction transverse (z) to the transport direction (x) of the sheet-shaped material
**characterized by**
a source of light (16) whose position can be also adjusted in the direction transverse (z) to the transport direction (x) of the sheet-shaped material by displacing the blade (14).

7. Process for winding up sheet-shaped material (4),
- in which the sheet-shaped material (4) is cut by longitudinally cutting devices (11, 12, 13, 14) into different strips and is wound up on each of the winding sleeves (7a, 7b) arranged on the strips and
- in which winding sleeves (7a, 7b) are arranged on at least one winding sleeve support (20) in such a manner that each strip is wound up on a winding sleeve (7a, 7b) intended for it and
- in which sources of light (16) are arranged in such a manner that they can illuminate the cutting positions of the sheet-shaped material (4) and/or the longitudinally cutting devices (11, 12, 13, 14) and at least one winding sleeve support (20)
**characterized in that**
the position of the sources of light (16) and that of the longitudinally cutting devices (11, 12, 13, 14) can be jointly displaced in the direction transverse (z) to the transport direction (x) of the sheet-shaped material (4).

## Revendications

1. Dispositif d'enroulement (1) d'un matériau en forme de bande (4),
- qui (1) comprend des installations de coupe longitudinale (11, 12, 13, 14) qui découpent le matériau en forme de bande (4) en différentes bandes et l'enroule respectivement sur des mandrins d'enroulement (7a, 7b) associés aux bandes et
- dans lequel (1) est prévu au moins un support de mandrin d'enroulement (20) sur lequel les mandrins d'enroulement (7a, 7b) doivent être disposés de telle sorte qu'à chaque fois une bande est enroulée sur un mandrin d'enroulement (7a, 7b) prévue à cette fin,
- et dans lequel (1) des sources de rayonnement (16) sont disposées de telle sorte qu'au moyen de celles-ci les emplacements de coupe du matériau en forme de bande (4) et/ou les installations de coupe longitudinale (11, 12, 13, 14) et au moins un support de mandrin d'enroulement précité (20) peuvent être illuminés,
**caractérisé en ce que**
la position des sources de rayonnement (16) et des installations de coupe longitudinale (11, 12, 13, 14) est déplaçable conjointement dans la direction transversalement (z) à la direction de transport (x) du matériau en forme de bande (4).

2. Dispositif selon la revendication 1, **caractérisé par** une liaison mécanique (19) entre les sources de rayonnement (16) et les installations de coupe longitudinale (11, 12, 13, 14).

3. Dispositif selon la revendication précédente, **caractérisé en ce que** l'installation de coupe longitudinale (11, 12, 13, 14) comprend au moins un couteau (4) auquel est fixée une source de rayonnement (16).

4. Dispositif selon l'une des revendications précédentes, **caractérisé en ce que** la zone optiquement active (18) de la source de rayonnement (16) et l'emplacement de coupe de l'installation de coupe longitudinale (11, 12, 13, 14) sont disposés d'une manière identique dans la direction transversalement (z) à la direction de transport (x) du matériau en forme de bande (4).

5. Dispositif selon l'une des revendications précédentes, **caractérisé en ce qu'**au moins une source de rayonnement (19) est disposée à une position à partir de laquelle au moins trois des éléments indiqués ci-après du dispositif d'enroulement (1) peuvent être illuminés
- la position de préparation (8) des mandrins d'enroulement (7a, 7b),
- la position d'enroulement (9) dans laquelle se trouvent les mandrins d'enroulement (7a, 7b) lors de l'opération d'enroulement,
- une position de stockage que les mandrins d'enroulement occupent dans le dispositif de stockage,
- au moins un emplacement de transport (3) auquel les bandes coupées avancent les unes à côté des autres,
- l'emplacement de coupe (14).

6. Installation de coupe longitudinale (11, 12, 13, 14) pour le montage dans un dispositif d'enroulement (1), dans lequel l'installation de coupe longitudinale (11, 12, 13, 14) coupe un matériau en forme de bande (4) en différentes bandes,
- qui comprend au moins un couteau (14),
- qui est déplaçable le long d'un rail (12),
- qui peut être placé de préférence transversalement (z) à la direction de transport (x) du matériau en forme de bande (4) dans le dispositif d'enroulement (1),
- où la position du couteau (14) est réglable par une opération de déplacement dans la direction (z) transversalement à la direction de transport (x) du matériau en forme de bande,
- où l'installation de coupe longitudinale (11, 12, 13, 14) lors du montage dans un dispositif d'enroulement (1) peut être positionnée de telle sorte qu'au moins un support de mandrin d'enroulement (20) du dispositif d'enroulement (1) peut être illuminé par la source de rayonnement (16), **caractérisé par** une source de rayonnement (16) dont la position est réglable dans la direction transversalement (z) à la direction de transport (x) du matériau en forme de bande également par cette opération de déplacement du couteau (14).

7. Procédé d'enroulement d'un matériau en forme de bande (4),
- dans lequel, par des installations de coupe longitudinale (11, 12, 13, 14), le matériau en forme de bande (4) est découpé en différentes bandes et est enroulé à chaque fois sur des mandrins d'enroulement (7a, 7b) associés aux bandes et
- dans lequel sur au moins un support de mandrin d'enroulement (20), des mandrins d'enroulement (7a, 7b) sont disposés de telle sorte qu'à chaque fois une bande est enroulée sur un mandrin d'enroulement (7a, 7b) prévu à cette fin, et
- dans lequel des sources de rayonnement (16) sont disposées de telle sorte qu'au moyen de celles-ci les emplacements de coupe du matériau en forme de bande (4) et/ou les installations de coupe longitudinale (11, 12, 13, 14) et au moins un support de mandrin d'enroulement précité (20) sont illuminés,
**caractérisé en ce que**
la position des sources de rayonnement (16) et des installations de coupe longitudinale (11, 12, 13, 14) sont déplacées conjointement dans la direction transversalement (z) à la direction de transport (x) du matériau en forme de bande (4).
